# EUROPÄISCHE PATENTSCHRIFT

(11) **EP 0 008 681 B1**
(45) Veröffentlichungstag und Bekanntmachung des Hinweises auf die Patenterteilung: **01.06.1983**
(21) Anmeldenummer: 79102767.5
(22) Anmeldetag: 01.08.1979
(51) Int. Cl.: B41J 33/10

(54) **Farbbandkassette**
Inking ribbon cartridge
Cassette pour un ruban encreur

(30) Priorität: 07.09.1978 DE 7826639 U
(43) Veröffentlichungstag der Anmeldung: 19.03.1980
(73) Patentinhaber: Siemens Nixdorf Informationssysteme Aktiengesellschaft, 33102 Paderborn (DE)
(72) Erfinder: Haftmann, Johannes, D-4791 Borchen-Doerenhagen (DE)
(74) Vertreter: Schaumburg, Karl-Heinz

## Beschreibung

Die Erfindung betrifft eine auswechselbare Farbbandkassette für Druckwerke, umfassend ein Gehäuse mit einem von einer Bodenfläche, einer zu dieser parallelen Deckfläche und von zwischen einem Eintrittsende und einem Austrittsende des Gehäuses verlaufenden Seitenwändeneingeschlossenen im wesentlichen rechteckigen Speicherraum zur Aufnahme eines endlosen, eintrittsseitig zwischen einem Transportrollenpaar hindurchlaufenden Farbbandes in einer Vielzahl von frei formbaren Schleifen, wobei der Abstand zwischen Deck- und Bodenfläche geringfügig größer als die Breite des Farbbandes ist und wobei an einander gegenüberliegenden Stellen der Deckfläche und der Bodenfläche nahe dem Austrittsende quer zur allgemeinen Durchlaufrichtung des Farbbandes durch den Speicherraum gerichtete Schwellen angeordnet sind, deren Abstand voneinander geringer als die Breite des Farbbandes ist.

Derartige Farbbandkassetten können in die Farbbandeinrichtung für Druckwerke eingelegt werden, wobei der außerhalb der Farbbandkassette befindliche Teil des endlosen Farbbandes durch das Druckwerk verläuft und mittels geeigneter Transporteinrichtungen an der Austrittsöffnung aus der Farbbandkassette herausgezogen und an der Eintrittsöffnung in dieselbe unter Bildung der Schleifen eingeschoben wird.

Bei den Farbbandkassetten dieser Art besteht ganz allgemein die Aufgabe, in dem Speicherraum möglichst viele Farbbandschleifen unterzubringen, um eine möglichst lange Nutzungsdauer der Farbbandkassette bei geringem Raumbedarf für die Farbbandkassette zu erreichen. Der durch das Eindrücken einer großen Farbbandlänge in den Speicherraum entstehende Bandstaudruck kann jedoch dazu führen, daß sich das Band an der Austrittsseite nur schwer herausziehen läßt oder daß beim Herausziehen des Bandes aus der Austrittsöffnung gleichzeitig mehrere Bandschleifen auf einmal herausgezogen werden.

Um diese Schwierigkeit zu vermeiden, wurde bereits in der DE-A 25 34 535 vorgeschlagen, die Schwellen etwa in der Mitte zwischen Eintritts- und Austrittsöffnung anzuordnen, so daß der Speicherraum in einen Eintrittsraum mit hohem Bandstaudruck und einen Austrittsraum mit niedrigem Bandstaudruck unterteilt wird. Überschreitet der Bandstaudruck in dem Eintrittsraum eine gewisse Größe, so werden einzelne Bandschleifen zwischen den Schwellen hindurch in den Austrittsraum gedrückt, in dem sie locker liegen, ohne Druck auf die Austrittsöffnung auszuüben. Damit wird zwar vermieden, daß gleichzeitig mehrere Bandschleifen aus der Austrittsöffnung herausgezogen werden oder aus dieser herausschnellen, jedoch läßt sich nur relativ wenig Farbband in dieser Farbbandkassette bei einem gegebenen Volumen derselben unterbringen, da die Hälfte des Speicherraumes ja von dem nur relativ wenige Bandschleifen aufnehmenden Austrittsraum gebildet wird.

Ferner ist es aus der DE-A 25 36 645 bekannt, mit Hilfe mehrerer Schwellen hintereinander den Speicherraum in drei Räume zu unterteilen, in denen ein allmählicher Abbau des Bandstaudruckes zur Austrittsöffnung hin erfolgt. Diese Ausführungsform ist nicht nur komplizierter, sondern weist darüber hinaus die gleichen Nachteile auf wie die Ausführungsform gemäß der DE-A 25 34 535.

Aus der DE-A 27 32 362 schließlich ist noch eine auswechselbare Farbbandkassette bekannt, in der das Farbband auf zwei Rollen oder in Schliefenform gespeichert sein kann. Ausschließlich an der Bodenfläche der Farbbandkassette sind quer zu den Seitenwänden verlaufende Schwellen ausgebildet, die einerseits als Auflage für die Farbbandrollen dienen sollen und andererseits dem Abbau des Bandstaudruckes dienen, wenn das Farbband in Schleifenform in der Farbbandkassette gespeichert ist. In diesem Falle gelten jedoch auch für diese Farbbandkassette die oben beschriebenen Nachteile. Es ist dabei noch anzumerken, daß die Schwellen unterbrochen sind und jeweils einen geringfügigen Abstand von den Seitenwänden aufweisen. Durch die Anbringung derselben am Kassettenboden können auch hier Verklemmungen der Bandschleifenenden nicht verhindert werden. Ferner weist die Farbbandkassette gemäß der DE-A-27 32 362 an ihrer Eintrittsseite Bandrückhalt- und -führungselemente auf, die sich jeweils über etwas weniger als die Hälfte der Breite des Eintrittsendes des Kassettengehäuses erstrecken und beide an zwei innherhalb der Farbbandkassette angeordneten Transportrollen umfangsseitig angreifen, durch deren Walzenspalt das Farbband einläuft.

Der Erfindung liegt die Aufgabe zugrunde, eine einfach herstellbare Farbbandkassette der gattungsgemäßen Art zu schaffen, die bei geringem Volumen ein hohes Bandspeichervermögen besitzt und einen störungsfreien Banddurchlauf während des Betriebes gewährleistet.

Diese Aufgabe wird erfindungsgemäß dadurch gelöst, daß die im wesentlichen senkrecht zu den Längsseitenwänden und im wesentlichen parallel zu den einen Austrittsspalt zwischen sich bildenden Querseitenwänden gerichteten Schwellen jeweils von einer der beiden gegenüberliegenden Längsseitenwände ausgehen und in Abstand von der jeweils anderen Längsseitenwand enden, so daß ein Verklemmen der in diesen Abstandsbereichen befindlichen Bandschleifenenden vermieden wird, und daß an dem eintrittsseitigen Ende jeder Längsseitenwand ein Bandrückhalt- und -Führungselement vorgesehen ist, von denen jedes sich jeweils mit einem Abstand von Bodenfläche und Deckfläche im wesentlichen senkrecht zur jeweiligen Längsseitenwand über weniger als die Hälfte der Breite des offenen Eintrittsendes des Gehäuses erstreckt und die beide in der Kassettenbetriebsstellung an den beiden von der Farbbandkassette getrennt angeordneten Transportrollen umfangseitig angreifen.

Viele der flachen Bandschleifen liegen mit der Schleifenbiegung an einer der Seitenwände des Gehäuses an. Im Bereich der Schleifenbiegung ist das Farbband steifer als in dem geraden Abschnitt der Schleife, so daß üblicherweise ein größerer Zug erforderlich wäre, um das Farbband an dieser Stelle zwischen den beiden Schwellen hindurchzuziehen. Durch die erfindungsgemäße Lösung wird in unmittelbarer Nähe jeder Seitenwand die lichte Höhe des Speicherraums zwischen Deck- und Bodenfläche um eine Schwellenhöhe vermindert, so daß nahe jeder Seitenwand der Durchtritt des Farbbandes erleichtert wird und damit der Versteifungseffekt der Schleifenbiegung keine Rolle spielt. Durch die erfindungsgemäß vorgeschlagene Ausbildung der Stellen ist es möglich, die Bandwindungen bis nahe vor den Austrittsspalt heranzuführen. Dadurch entsprechen die Außenabmessungen der Farbbandkassette im wesentlichen dem eigentlichen Bandspeicherraum. Dabei ist das Austrittsende der Farbbandkassette außerordentlich einfach aufgebaut.

Die Förderrollen befinden sich außerhalb der Farbbandkassette, wodurch der Herstellungspreis der Farbbandkassette stark herabgesetzt wird. Die Farbbandkassette braucht an die Förderrollen nur so angelegt zu werden, daß die Bandführungselemente in Nuten in den Rollen eingreifen. Dazu braucht keine der Rollen weggeschwenkt zu werden. Die Bandführungselemente liegen im wesentlichen zwischen Deckplatte und Bodenplatte, so daß die Gefahr einer Beschädigung dieser empfindlichen Elemente stark herabgesetzt ist. Aufgrund dieser konstruktiven Ausgestaltung ist die erfindungsgemäße Farbbandkassette sehr einfach in ihrem Aufbau und daher preiswert herzustellen.

Um das Gleiten des Farbbandes über die Schwellen zu erleichtern und das Farbband zu schonen, weisen die Schwellen an den einander zugekehrten Flächen vorzugsweise ein halbkreisförmiges Querschnittsprofil auf.

Die Querseitenwände stellen sicher, daß nicht mehrere Bandschleifen auf einmal durch die Austrittsöffnung herausgezogen werden können, falls aus irgendeinem Grunde doch mehrere Bandschleifen die Schwellen gleichzeitig überwinden sollten. Zweckmäßigerweise ist dabei der Austrittsspalt zwischen den Querseitenwänden so breit gemacht, daß das Farbband locker hindurchgezogen werden kann.

Die Bandrückhalte- und Führungselemente sorgen dafür, daß beim Entfernen der Transportsicherung von einer neuen Farbbandkassette die in der Farbbandkassete unter relativ hohem Bandstaudruck stehenden Farbbandschleifen nicht durch die Eintrittsöffnung herausschnellen können. Andererseits ist die Eintrittsöffnung groß genug, um das Einspeichern des Bandes in den Speicherraum bequem zu ermöglichen. Um das Einspeichern des Bandes in die Farbbandkassette durch eine Einspeicherungsvorrichtung zu erleichtern, weist jedes Bandrückhalte- und -Führungselement nahe seinem freien Ende auf der dem Speicherraum zugekehrten Seite vorzugsweise eine Bandeinweisungsfläche auf. Diese verhindert, daß beispielsweise beim Einspeichern des Farbbandes mit Hilfe der aneinander abrollenden Transport- oder Förderrollen das Farbband sich um die Rollen wickelt. Da die Bandrückhalte- und -Führungselemente jeweils einen Abstand von Boden- und Deckfläche aufweisen, können sie in eine umlaufende Ringnut der Rollen eingreifen und gewährleisten somit ein Ablösen des Farbbandes von den Rollen.

Vorzugsweise stehen die Deckfläche und die Bodenfläche jeweils nach außen über die Seitenwände vor. In den dadurch gebildeten dreiseitig begrenzten, nach außen hin offenen Raum kann der außerhalb des Speicherraumes zwischen Austrittsöffnung und Eintrittsöffnung unter Bildung einer Möbiusschleife verlaufende Teil des Farbbandes beim Transport der Farbbandkassette untergebracht werden.

Um eine möglichst gleichmäßige Schleifenbildung des Farbbandes in dem Speicherraum und einen hindernisfreien Transport der Farbbandschleife durch den Speicherraum zu erreichen, ist dieser vorzugsweise so ausgebildet, daß seine von den Seitenwänden, den Schwellen und den Bandrückhalte- und -führungselementen begrenzte Grundfläche im wesentlichen rechteckig ist.

Vorzugsweise ist dabei das Gehäuse sowohl bezüglich seiner senkrecht zur Decke und Bodenfläche in der Mitte zwischen den Seitenwänden verlaufenden vertikalen Längsmittelebene als auch bezüglich einer parallel zu Decke und Bodenfläche in der Mitte zwischen diesen verlaufenden horizontalen Mittelebene im wesentlichen symmetrisch ausgebildet.

Um die Herstellung des Gehäuses zu vereinfachen und das Einlegen des Farbbandes in das Gehäuse zu erleichtern, besteht dieses vorzugsweise aus mindestens zwei Gehäuseteilen, von denen eines die Bodenfläche und das andere die Deckfläche umfaßt. Eine derartige Aufteilung erleichtert beispielsweise das Entformen der Gehäuseteile, wenn diese als Spritzgußteile hergestellt werden. Die Montage der beiden Gehäuseteile nach dem Einlegen des Farbbandes gestaltet sich besonders einfach, wenn die beiden Gehäuseteile durch Steckverbindungselemente miteinander verbindbar sind. Um zu verhindern, daß die Gehäuseteile bei der Handhabung der Farbbandkassette unbeabsichtigt auseinanderfallen und das stark färbende Farbband irgendwo Flecken hinterläßt, sind die Steckverbindungselemente vorzugsweise so ausgebildet, daß die Gehäuseteile unlösbar miteinander verrastbar sind.

Gemäß einer besonders einfachen Ausführungsform besteht jedes Paar von miteinander zusammenwirkenden Steckverbindungselementen aus einem an einem Gehäuseteil angeordneten Zapfen und einer an dem jeweils anderen Gehäuseteil angeordneten Einsteckfassung zur Aufnahme des Zapfens. Zapfen und Einsteckfassung können dabei so ausgebildet sein, daß sie sich beim Zusammenführen verformen und eine Trennung der Gehäuseteile ohne Zerstörung des Gehäuses verhindern. Die Herstellung der erfindungsgemäßen Farbbandkassette kann besonders einfach und preiswert dadurch erreicht werden, daß beide Gehäuseteile identisch ausgebildet sind. Wenn das Gehäuse beispielsweise aus Kunststoffspritzgußteilen hergestellt wird, genügt dann eine einzige Form zur Herstellung beider Gehäuseteile. Eine identische Ausbildung der Gehäuseteile ist beispielsweise bei einer Aufteilung des Gehäuses in der Weise möglich, daß jedes der Gehäuseteile zu der Decke- oder Bodenfläche eine Seitenwand und die mit dieser zusammenhängende Teilwand auf der Austrittsseite des Speicherraumes sowie das mit dieser Seitenwand zusammenhängende Bandrückhalte- und -führungselement umfaßt.

Weitere Merkmale und Vorteile der Neuerung ergeben sich aus der folgenden Beschreibung, welche in Verbindung mit den beiliegenden Figuren die Neuerung anhand eines Ausführungsbeispieles erläutert. Es zeigen
Figur 1 eine Draufsicht auf die neuerungsgemäßge Kassette mit schematisch angedeuteter Einspeichervorrichtung für das Farbband,
Figur 2 eine Draufsicht auf eines der beiden identischen Gehäuseteile, aus denen die neuerungsgemäße Farbbandkassette besteht,
Figur 3 einen Schnitt längs Linie 111-111 in Figur 2,
Figur 4 einen Schnitt längs Linie IV-IV in Figur 2,
Figur 5 einen Teilschnitt längs Linie V-V in Figur 1, und
Figur 6 eine der Figur 1 entsprechende Draufsicht auf die neuerungsgemäße Farbbandkassette im Transportzustand.

Die in der Fig. 1 dargestellte Farbbandkassette umfaßt ein allgemein mit 10 bezeichnetes Gehäuse mit einem Speicherraum 12 zur Aufnahme eines endlosen Farbbandes 14, das in dem Speicherraum 12 in einer Vielzahl von frei geformten Bandschleifen 16 gespeichert ist. Das Farbband 14 verläßt den Speicherraum 12 durch eine Austrittsöffnung 18 und wird in den Speicherraum 12 durch eine Eintrittsöffnung 20 mittels einer Einspeicher-oder Transportvorrichtung wieder eingeführt, die allgemein mit 22 bezeichnet ist. Zwischen Austrittsöffnung 18 und Eintrittsöffnung 20 durchläuft das Farbband 14 unter Bildung einer Möbiusschleife eine nicht dargestelltes Druckwerk.

Der Speicherraum 12 wird begrenzt von einer Bodenplatte 24 (Fig. 5), einer parallel zu dieser verlaufenden Deckplatte 26, Seitenwänden 28, die senkrecht zu Bodenplatte 24 und Deckplatte 26 zwischen diesen im wesentlichen parallel zueinander verlaufen, und auf der Austrittsseite des Speicherraumes 12 von zwei zwischen Bodenplatte 24 und Deckplatte 26 verlaufenden, die spaltförmige Austrittsöffnung 18 zwischen sich definierenden Querwände 30. Auf der Eintrittsseite ist der Speicherraum 12 im wesentlichen offen bis auf zwei Bandrückhalte-und -führungselemente 32, die an dem eintrittsseitigen Ende jeder Seitenwand 28 angeordnet sind und sich jeweils senkrecht zu der jeweiligen Seitenwand 28 über weniger als die halbe Breite des Speicherraums 12 erstrecken.

Nahe dem in Fig. 1 oberen Ende des Speicherraumes 12 in einem geringen Abstand von den Querwänden 30 ist sowohl an der Bodenplatte 24 als auch an der Deckplatte 26 jeweils eine Schwelle oder Rippe 34 angeordnet, die sich senkrecht zu den Seitenwänden 28 an einander gegenüberliegenden Stellen der Bodenplatte 24 und der Deckplatte 26 quer zur allgemeinen Förderrichtung des Farbbandes 14 erstrecken. Während der Abstand zwischen der Bodenplatte 24 und der Deckplatte 26 etwas größer ist als die Breite des Farbbandes 14, ist die Höhe der Schwellen 34 so bemessen, daß ihr gegenseitiger Abstand wesentlich geringer als die Breite des Farbbandes 14 ist. Sie bilden somit für die von der Eintrittsöffnung 20 her zur Austrittsöffnung 18 hin geschobenen Farbbandschleifen 16 ein Hindernis, an dem sich die Farbbandschleifen stauen. Das ermöglicht das Einschieben von Farbbandschleifen in den Speicherraum 12 mit einem erheblichen Druck, so daß eine große Menge an Farbband in dem Speicherraum 12 gespeichert werden kann, ohne daß die Bandschleifen dabei gegen die Querwände 30 gepreßt werden und die Austrittsöffnung 18 verstopfen. Wenn der Bandstaudruck sehr groß wird, wird die unmittelbar an den beiden Schwellen 34 anliegende Bandschleife zusammengeknickt und zwischen den beiden Schwellen 34 hindurchgedrückt, so daß eine einzelne Schleife 16 in dem Raum zwischen den Querwänden 30 und den Schwellen 34 liegt. Diese Schleife kann dann leicht aus der Austrittsöffnung 18 herausgezogen werden, ohne daß dazu viel Kraft aufgewendet werden muß.

Auch wenn die unmittelbar an den Schwellen 34 anliegende Bandschleife 16 nicht von den nachdringenden Bandschleifen zwischen den Rippen 34 hindurchgedrückt wird, so kann sie doch mit einem sehr geringen Kraftaufwand zwischen den beiden Rippen 34 hindurchgezogen werden. Auf alle Fälle ist dieser Kraftaufwand sehr viel geringer, als die Zugkraft, die man benötigen würde, um das Farbband bei einem unmittelbaren Anstau der Farbbandschleifen an der Austrittsöffnung 18 aus dieser herauszuziehen.

Das Herübergleiten einer Farbbandschleife über die Schwellen 34 wird dadurch erleichtert, daß diese auf den einander zugewandten Seiten ein halbkreisförmiges Querschnittsprofil aufweisen (Fig. 5). Gleichzeitig wird dadurch auch das Band geschont.

Wie man in Fig. 3 erkennt, geht jede Schwelle 34 von einer der Seitenwände 28 aus und erstreckt sich nur bis in die Nähe der anderen Seitenwand 28, wobei die beiden Schwellen 34 von den einander entgegengesetzten Seitenwänden ausgehen. Dadurch ist in unmittelbarer Nähe der beiden Seitenwände 28 der Abstand zwischen Bodenplatte 24 und Deckplatte 26 jeweils nur um eine Rippenhöhe vermindert. Dadurch wird auch der dem Farb-band durch die Schwellen 34 entgegengesetzte Widerstand verringert. Bei den meisten Farbbandschleifen 16 befindet sich der Bereich mit dem geringsten Krümmungsradius unmittelbar an einer der Seitenwände 28. In diesem Bereich ist das Farbband gegen ein Durchknicken relativ steif, so daß man einen größeren Widerstand überwinden muß, wenn man das Farbband zwischen den Schwellen 34 hindurchziehen will. Da jedoch in unmittelbarer Nähe der Wand praktisch nur eine Schwelle vorhanden ist, wird dieser Effekt wieder ausgeglichen. Um ein Hängenbleiben des Farbbandes an irgendwelchen scharfen Kanten zu vermeiden, ist dabei das freie Ende 36 der jeweiligen Schwelle 34 abgeschrägt (Fig.3).

Die in Fig. 1 angedeutete Bandtransportvorrichtung 22 umfaßt zwei Transportrollen 38 und 40, zwischen denen das Farbband 14 hindurchläuft. Die Bandrückhalte- und -führungselemente sollen dabei verhindern, daß sich das Farbband 14 um die Transportrollen 38 oder 40 herumwickelt. Gleichzeitig sollen sie dafür sorgen, daß das Farbband 14 einwandfrei unter Bildung der Bandschleifen 16 in den Speicherraum 12 eingeführt wird. Dazu sind die Elemente 32 in der aus der Fig. 4 ersichtlichen Weise ausgebildet, so daß sie in eine umlaufende Nut 42 bzw. 44 der Transportrollen 38 bzw. 40 eingreifen können. Nahe ihren freien Enden auf der jeweils dem Speicherraum 12 zugekehrten Seite weisen die Elemente 32 jeweils eine Einweisungsfläche 46 auf, deren Krümmungsradius im wesentlichen mit dem Krümmungsradius der jeweiligen Transportrolle übereinstimmt.

Befindet sich die Kassette in ihrer in Fig. 6 dargestellten Transportstellung, so dienen die Elemente 32 zum Festhalten eines elastisch biegsamen Sicherungsstreifens 48, der in der in Fig. 6 dargestellten Weise in den Speicherraum 12 eingeführt wird und sich vor die Einlaßöffnung 20 legt, so daß der Speicherraum 12 durch den Sicherungsstreifen 48 im wesentlichen dicht abgeschlossen ist. Dadurch wird ein Herausfallen von Farbbandschleifen aus dem Speicherraum 12 während des Transportes der Farbbandkassette sowie ein Eintrocknen der Farbe des Farbbandes bei längerer Lagerungszeit vermieden. Wird dagegen der Sicherungsstreifen 48 unmittelbar vor der Benutzung der Farbbandkassette aus dem Speicherraum 12 herausgezogen, so verhindern die Elemente 32 ein Herausschnellen der unter einem gewissen Staudruck stehenden Bandschleifen 16 aus dem Speicherraum.

Wie man in den Figuren erkennt, stehen die Bodenplatte 24 und die Deckplatte 26 etwas über die Seitenwände 28 über, so daß ein dreiseitig begrenzter, nach außen hin offener Raum entsteht. In diesen Raum wird das zwischen Austrittsöffnung 18 und Eintrittsöffnung 20 außerhalb des Speicherraums 12 verlaufende Stück des Farbbandes 14 beim Transport eingelegt, so daß es nicht beschädigt werden kann.

Neuerungsgemäß besteht das in Fig. 1 dargestellte Gehäuse aus zwei Gehäuseteilen 50, von denen jedes eine Bodenfläche 24 oder Deckfläche 26, eine Seitenwand 28, eine Querwand 30, ein Bandrückhalte- und -führungselement 32 sowie eine Rippe 34 umfaßt. Die beiden Gehäuseteile 50 werden miteinander durch Steckverbindungselemente verbunden. Hierzu weist jedes Gehäuseteil 50 eine an der Seitenwand 28 nahe dem eintrittsseitigen Ende derselben und eine im Winkel zwischen der Seitenwand 28 und der Querwand 30 angeordnete Einsteckfassung zur Aufnahme eines an einer entsprechenden Stelle des anderen Gehäuseteiles 50 angeordneten Zapfens 54 auf. Dreht man das in Fig. 2 dargestelle Gehäuseteil 50 um eine in der Zeichenebene liegende vertikale Achse, so daß die Bodenplatte oder Deckplatte oben liegt und setzt das so angeordnete Gehäuseteil 50 auf ein weiteres Gehäuseteil 50 in der in Fig. 2 dargestellten Lage, so erkennt man, daß sich daraus das in Fig. 1 dargestellte Gehäuse herstellen läßt. Der außerordentliche Vorteil dieser Ausbildung der Gehäuseteile 50 liegt darin, daß man zu ihrer Herstellung nur ein Werkzeug benötigt, was den Herstellungspreis der Farbbandkassette erheblich verringert. So können die Gehäuseteile als einfache Spritzgußteile aus einem vorzugsweise transparenten Kunststoff hergestellt werden. Nach dem Einlegen des Farbbandes 14 werden die beiden Gehäuseteile mit Hilfe der Steckverbindungselemente 52, 54 zusammengesteckt und gegeneinandergepreßt. Bei einer etwas konischen Ausbildung der Zapfen 54 und einer komplementären konischen Form der Aussparungen in den Einsteckfassungen 52 läßt sich durch einen entsprechenden Druck auf die beiden Gehäuseteile eine feste Verbindung zwischen diesen beiden erreichen.

Die neuerungsgemäße Farbbandkassette ist einfach und preiswert herzustellen und besitzt bei geringen Außenabmessungen ein hohes Bandspeichervermögen.

## Patentansprüche

1. Auswechselbare Farbbandkassette für Druckwerke, umfassend ein Gehäuse (10) mit einem von einer Bodenfläche (24), einer zu dieser parallelen Deckfläche (26) und von zwischen einem Eintrittsende und einem Austrittsende des Gehäuses (10) verlaufenden Seitenwänden (28, 30) eingeschlossenen im wesentlichen rechteckigen Speicherraum (12) zur Aufnahme eines endlosen, eintrittsseitig zwischen einem Transportrollenpaar (38, 40) hindurchlaufenden Farbbandes (14) in einer Vielzahl von frei formbaren Schleifen (16), wobei der Abstand zwischen Deck- und Bodenfläche (26 bzw. 24) geringfügig größer als die Breite des Farbbandes (14) ist und wobei an einander gegenüberliegenden Stellen der Deckfläche (26) und der Bodenfläche (24) nahe dem Austrittsende quer zur allgemeinen Durchlaufrichtung des Farbbandes (14) durch den Speicherraum (12) gerichtete Schwellen (34) angeordnet sind, deren Abstand voneinander geringer als die Breite des Farbbandes (14) ist, dadurch gekennzeichnet, daß die im wesentlichen senkrecht zu den Längsseitenwänden (28) und im wesentlichen parallel zu den einen Austrittsspalt (18) zwischen sich bildenden Querseitenwänden (30) gerichteten Schwellen (34) jeweils von einer der beiden gegenüberliegenden Längsseitenwände (28) ausgehen und in Abstand vor der jeweils anderen Längsseitenwand (28) enden, so daß ein Verklemmen der in diesen Abstandsbereichen befindlichen Bandschleifenenden vermieden wird, und daß an dem eintrittsseitigen Ende jeder Längsseitenwand (28) ein Bandrückhalt- und -Führungselement (32) vorgesehen ist, von denen jedes sich jeweils mit einem Abstand von Bodenfläche (24) und Deckfläche (26) im wesentlichen senkrecht zur jeweiligen Längsseitenwand (28) über weniger als die Hälfte der Breite des offenen Eintrittsendes des Gehäuses (10) erstreckt und die beide in der Kassettenbetriebsstellung an den beiden von der Farbbandkassette getrennt angeordneten Transportollen (38 und 40) umfangsseitig angreifen.

2. Farbbandkassette nach Anspruch 1, dadurch gekennzeichnet, daß jedes Bandrückhalt- und -Führungselement (32) nahe seinem freien Ende auf der dem Speicherraum (12) zugekehrten Seite eine Bandeinweisungsfläche (46) aufweist.

3. Farbbandkassette nach Anspruch 1 oder 2, dadurch gekennzeichnet, daß die Deckfläche (26) und die Bodenfläche (24) nach außen über die Längsseitenwände (28) vorstehen.

4. Farbbandkassette nach einem der Ansprüche 1 bis 3, dadurch gekennzeichnet, daß das Gehäuse (10) sowohl bezüglich einer senkrecht zur Deckfläche (26) und Bodenfläche (24) in der Mitte zwischen den Längsseitenwänden (28) verlaufenden vertikalen Längsmittelebene als auch bezüglich einer parallel zur Deckfläche (26) und Bodenfläche (24) in der Mitte zwischen diesen verlaufenden horizontalen Mittelebene im wesentlichen symmetrisch ausgebildet ist.

5. Farbbandkassette nach Anspruch 4. dadurch gekennzeichnet, daß das Gehäuse (10) aus zwei identischen Gehäuseteilen (50) besteht, die jeweils eine der beiden Grundflächen (Bodenfläche 24, Deckfläche 26), eine Längsseitenwand (28) und die mit dieser zusammenhängende Querseitenwand (30) auf der Austrittsseite des Speicherraumes (12) sowie das mit der Längsseitenwand (28) zusammenhängende Bandrückhalt- und Führungselement (32) umfassen.

6. Farbbandkassette nach Anspruch 5, dadurch gekennzeichnet, daß die beiden Gehäuseteile (50) durch Steckverbindungselemente (52, 54) unlösbar miteinander verbindbar sind.

7. Farbbandkassette nach Anspruch 6, dadurch gekennzeichnet, daß jedes Paar von miteinander zusammenwirkenden Steckverbindungselementen einen an einem der Gehäuseteile (50) angeordneten Zapfen (54) und eine an dem jeweils anderen Gehäuseteil (50) angeordnete Einsteckfassung (52) zur Aufnahme des Zapfens (54) aufweist.

8. Farbbandkassette nach einem der Ansprüche 1 bis 7, dadurch gekennzeichnet, daß das Gehäuse (10) während des Nichtgebrauches der Farbbandkassette durch einen elastisch biegsamen Sicherungsstreifen (48) verschließbar ist, dessen Länge mehr als das zweifache der Länge des Speicherraumes (12) beträgt und der durch das Eintrittsende des Speicherraumes (12) in diesen derart eingeführt ist, daß er mit seinem einen Ende ausgehend von dem austrittsseitigen Ende einer Seitenwand (28) an der Innenseite entlang verläuft, mit einer Krümmung an dem freien Ende der Bandrückhalt- und -Führungselemente (32) anliegt und S-förmig gekrümmt mit seinem anderen Ende zu seinem erstgenannten Ende zurückkehrt.

## Revendications

1. Cassette à ruban encreur échangeable pour groupe d'impression, comprenant une enveloppe (10) avec un espace d'emmagasinage sensiblement rectangulaire (12) qui, enfermé par une plaque inférieure (24), une plaque supérieure (26) parallèle à cette dernière et des parois latérales (28, 30) s'étendant entre une extrémité d'entrée et une extrémité de sortie de l'enveloppe (10), est destiné à recevoir, sous la forme de multiples boucles librement déformables (16), un ruban encreur sans fin (14) passant du côté de l'entrée entre deux galets transporteurs (38 et 40), la distance entre la plaque supérieure et la plaque inférieure (26, 24) étant légèrement plus grande que la largeur du ruban encreur (14) et en des endroits de la plaque supérieure (26) et de la plaque inférieure (24) situés l'un en regard de l'autre étant disposés, à proximité de l'extrémité de sortie, des seuils (34) qui s'étendent transversalement à la direction de défilement générale du ruban encreur (14) à travers l'espace d'emmagasinage (12) et dont la distance l'un par rapport à l'autre est inférieure à la largeur du ruban encreur (14), caractérisée en ce que les seuils (34) orientés sensiblement perpendiculairement aux parois latérales longitudinales (28) et sensiblement parallèlement aux parois latérales transversales (30) formant entre elles une fente de sortie (18) s'étendent chacun à partir de l'une des deux parois latérales longitudinales opposées (28) et se terminent à une certaine distance de l'autre paroi latérale longitudinale (28), de façon à éviter que les extrémités des boucles de ruban situées dans ces zones d'espacement ne se trouvent coincées et en ce qu'à l'extrémité côté entrée de chaque paroi latérale longitudinale (28) est prévu un organe de retenue et de guidage de ruban (32), lesquels organes s'étendent chacun respectivement à une certaine distance de la plaque inférieure (24) et de la plaque supérieure (26) sensiblement perpendiculairement à la paroi latérale longitudinale respective (28) sur moins de la moitié de la largeur de l'extrémité d'entrée ouverte de l'enveloppe (10) et s'engagent, dans la position de service de la cassette, chacun respectivement sur la périphérie de l'un des deux galets transporteurs (38 et 40) montés séparément de la cassette à ruban encreur.

2. Cassette à ruban encreur selon la revendication 1, caractérisée en ce que chaque organe de retenue et de guidage de ruban (32) présente à proximité de son extrémité libre, du côté de l'espace d'emmagasinage (12), une surface (46) guidant le ruban vers l'intérieur.

3. Cassette à ruban encreur selon la revendication 1 ou 2, caractérisée en ce que la plaque supérieure (26) et la plaque inférieure (24) font saillie vers l'extérieur au-delà des parois latérales longitudinales (28).

4. Cassette à ruban encreur selon l'une quelconque des revendications 1 à 3, caractérisée en ce que l'enveloppe (10) est réalisée de façon sensiblement symétrique tant par rapport à un plan médian longitudinal vertical s'étendant perpendiculairement à la plaque supérieure (26) et à la plaque inférieure (24) centralement entre les parois latérales longitudinales (28) que par rapport à un plan médian horizontal s'étendant parallèlement à la plaque supérieure (26) et à la plaque inférieure (24) centralement entre celles-ci.

5. Cassette à ruban encreur selon la revendication 4, caractérisée en ce que l'enveloppe (10) est constituée par deux parties identiques (50) qui comprennent chacune respectivement l'un des deux éléments principaux (plaque inférieure 24, plaque supérieure 26), une paroi latérale longitudinale (28) et la paroi latérale transversale (30) prévue du côté de la sortie de l'espace d'emmagasinage (12) et qui est solidaire de cette paroi latérale longitudinale ainsi que l'organe de retenue et de guidage de ruban (32) solidaire de la paroi latérale longitudinale (28).

6. Cassette à ruban encreur selon la revendication 5, caractérisée en ce que les deux parties (50) de l'enveloppe peuvent être reliées entre elles de manière inamovible par des organes de liaison par mise en prise (52, 54).

7. Cassette à ruban encreur selon la revendication 6, caractérisée en ce que chaque paire d'organes de liaison par mise en prise coopérant entre eux comporte un tenon (54) monté sur l'une des parties (50) de l'enveloppe et un organe de mise en prise femelle (52) prévu respectivement sur l'autre partie (50) de l'enveloppe et destiné à recevoir le tenon (54).

8. Cassette à ruban encreur selon l'une quelconque des revendications 1 à 7, caractérisée en ce que, lorsque la cassette à ruban encreur n'est pas utilisée, l'enveloppe (10) peut être fermée par une barrette de sûreté élastiquement déformable (48) dont la longuer est plus du double de la longueur de l'espace d'emmagasinage (12) et qui à travers l'extrémité d'entrée de l'espace d'emmagasinage (12) est introduite dans celui-ci de façon à s'étendre avec l'une de ses extrémités à partir de l'extrémité côté sortie d'une paroi latérale (28) le long du côté intérieur, à prendre appui avec une courbure contre l'extrémité libre des organes de retenue et de guidage de ruban (32) et à revenir, en étant courbée en S, avec son autre extrémité vers son extrémite citée en premier.

## Claims

1. Replaceable colour-ribbon cassette for printing units, comprising a housing (10) with a substantially rectangular storage space (12) enclosed by a bottom surface (24), by a top surface (26) parallel to this latter and by side walls (28, 30) extending between an inlet end and an outlet end of the housing (10), this storage space serving to accommodate an endless colour-ribbon (14) passing through at the inlet side between a pair of feed rollers (38, 40) and in a plurality of freely formable loops (16), wherein the distance between top surface and bottom surface (26 and 24 respectively) is slightly greater than the width of the colour-ribbon (14) and wherein at mutually opposite places on the top surface (26) and bottom surface (24) near the outlet end there are arranged ridges (34) directed transversely to the general direction in which the colour-ribbon (14) passes through the storage space (12), the distance apart of which ridges is less than the width of the colour-ribbon (14), characterised in that the ridges (34), which are directed substantially perpendicular to the longitudinal side walls (28) and substantially parallel to the transverse side walls (30) forming therebetween an outlet gap (18), start from a respective one of the two opposite longitudinal side walls (28) and terminate at a distance from the respective other longitudinal side wall (28), so that any jamming of the ribbon-loop ends situated in these clearance zones is obviated, and in that at the inlet- side end of each longitudinal side wall (28) there is provided a ribbon-retaining and guiding element (32), each of which extends respectively at a distance from the bottom surface (24) and top surface (26) substantially perpendicular to the respective longitudinal side wall (28) over less than half the width of the open inlet end of the housing (10) and both of which engage, in the operating position of the cassette, peripherally on the two feed rollers (38 and 40) arranged separated from the colour-ribbon cassette.

2. Colour-ribbon cassette according to Claim 1, characterised in that each ribbon retaining and guiding element (32) has a ribbon-directing surface (46) near its free end on the side facing the storage space (12).

3. Colour-ribbon cassette according to Claim 1 or 2, characterised in that the top surface (26) and the bottom surface (24) project outwards over the longitudinal side walls (28).

4. Colour-ribbon cassette according to one of Claims 1 to 3, characterised in that the housing (10) is of substantially symmetrical design both in relation to a vertical longitudinal centre plane extending perpendicular to the top surface (26) and bottom surface (24) midway between the longitudinal side walls (28) and in relation to a horizontal centre plane extending parallel to the top surface (26) and bottom surface (24) midway between these latter.

5. Colour-ribbon cassette according to Claim 4, characterised in that the housing (10) consists of two identical housing parts (50) which respectively comprise one of the two basic surfaces (bottom surface 24, top surface 26), a longitudinal side wall (28) and the transverse side wall (30) continuous with this latter on the outlet side of the storage space (12), as well as the ribbon-retaining and guiding element (32) continuous with the longitudinal side wall (28).

6. Colour-ribbon cassette according to Claim 5, characterised in that both housing parts (50) can be undetachable connected to one another by plug-connection elements (52, 54).

7. Colour-ribbon cassette according to Claim 6, characterised in that each pair of mutually cooperating plug-connection elements has a plug (54) arranged on one of the housing parts (50) and an insertion socket (52) arranged on the respective other housing part (50) and for receiving the plug (54).

8. Colour-ribbon cassette according to one of Claims 1 to 7, characterised in that when the colour-ribbon cassette is not in use the housing (10) can be closed by an elastically flexible guard strip (48), the length of which amounts to more than twice the length of the storage space (12) and which is so inserted through the inlet end of the storage space (12) into the latter than with one of its ends, starting from the outlet-side end of one side wall (28), it extends along the inside, is applied with a curve against the free end of the ribbon-retaining and guiding elements (32) and curved in S-shape returns with its other end to its first-mentioned end.
